# EUROPÄISCHE PATENTSCHRIFT

(11) **EP 2 908 677 B1**
(45) Veröffentlichungstag und Bekanntmachung des Hinweises auf die Patenterteilung: **17.08.2016**
(21) Anmeldenummer: 13762857.4
(22) Anmeldetag: 18.09.2013
(51) Int. Cl.: A41D 13/05, A63B 71/12

(54) **DYNAMISCHER SCHIENBEINSCHONER**
DYNAMIC SHIN GUARD
PROTÈGE-TIBIA DYNAMIQUE

(30) Priorität: 17.10.2012 CH 20222012
(43) Veröffentlichungstag der Anmeldung: 26.08.2015
(73) Patentinhaber: Lekisport AG, 6340 Baar (CH)
(72) Erfinder: HEIM, Eberhard, 72669 Unterensingen (DE)
(74) Vertreter: Bremi, Tobias Hans
(86) Internationale Anmeldenummer: PCT/EP2013/069321
(87) Internationale Veröffentlichungsnummer: WO 2014/060171

(56) Entgegenhaltungen:
- US-A- 5 732 411

## Beschreibung

### TECHNISCHES GEBIET

Die vorliegende Erfindung betrifft das Gebiet der Schienbeinschoner, insbesondere für sportliche Betätigungen im Bereich des Skisports (insbesondere Abfahrt, Riesenslalom und Slalom), im Inlinesport, im Eishockeysport, American Football oder in anderen Sportarten, bei welchen das Schienbein geschützt werden muss und insbesondere Übergangsbereich zwischen Fuss und Schienbein optimal abgedeckt werden muss.

### STAND DER TECHNIK

Die bekannten Schienbeinschoner in diesem Bereich bestehen aus einem harten Schienbeinelement, welches eine konkave, einen Innenraum des Schienbeinschoners umschliessende Innenseite, typischerweise mit einer weichen Polsterung oder Schäumung, aufweist, die zur Aufnahme des Schienbeins respektive des Unterschenkels des Benutzers dient. An der Unterkante wird der Schienbeinschoner so weit hinab gezogen wie möglich, so dass die Unterkante des Schienbeinschoners möglichst nahe bei der entsprechenden Oberfläche des Schuhs oder Fusses zu liegen kommt. Ein gegebenenfalls vorhandener Spalt zwischen dem Schienbeinelement des Schoners und dem Schuh respektive Fuss kann dabei z.B. überbrückt werden durch einen flexiblen Bereich, beispielsweise einen über die Unterkante des Schienbeinelements hinausstehenden Vliesabschnitt des die Innenseite auspolstenden Vlieses.

US5732411A offenbart einen Schienbeinschoner gemäss dem Oberbegriff des Anspruchs 1.

Problematisch an derartigen Konstruktionen ist, dass der Übergangsbereich zwischen Fuss und Schienbeinschoner insbesondere für die starken Belastungen beispielsweise beim Kontakt mit einer Stange im Slalom nicht genügend ist, insbesondere weil sich der Abstand zwischen dem Schienbeinschoner und der Oberkante des Schuhs in Funktion des Anstellwinkels zwischen Fuss und Unterschenkel ändert und entsprechend der Spalt einer stetigen dynamischen Veränderung unterworfen ist.

### DARSTELLUNG DER ERFINDUNG

Es ist entsprechend Aufgabe der vorliegenden Erfindung, einen verbesserten Schienbeinschoner zur Verfügung zu stellen. Insbesondere soll dabei einem besseren Schutz des Übergangsbereichs zwischen Fuss respektive Schuh des Benutzers und Schienbein Beachtung geschenkt werden.

Kerngedanken der vorliegenden Erfindung ist es dabei, den Schienbeinschoner aus zwei steifen und harten Elementen auszubilden, einem Schienbeinelement und einem Schiebeelement. Beide Elemente sind dabei als im wesentlichen nur in eine Richtung gekrümmte Flächen ausgebildet, auf deren konkaver Innenseite das Bein des Benutzers zu liegen kommt, und deren Aussenseite die Schutzfunktion übernimmt. Die beiden Elemente werden nun relativ zueinander entlang der Achse des Schienbeinschoners verschieblich gelagert, und nicht nur das, die Lagerung ist dynamisch und federbeaufschlagt, das heisst im entspannten Zustand ist der Schienbeinschoner in der maximalen Länge und er kann gegen die Federkraft gewissermassen verkürzt werden.

Wird nun der obere Teil, das Schienbeinelement, am Unterschenkel des Benutzers befestigt, so ist mit anderen Worten das Schiebeelement in axialer Richtung für die Benutzung dynamisch verschieblich. Das Schiebeelement ist nun so angeordnet, dass es in Anschlag mit dem Schuh respektive dem Fuss des Benutzers kommt. Verändert sich der Winkel zwischen dem Fuss respektive Schuh und dem Bein des Benutzers, und damit auch der im Übergangsbereich angeordnete Spalt, so bleibt durch diese dynamisch verschiebliche Lagerung dieser Spalt immer geschlossen, und auch bei sehr starker Hocke des Benutzers (kleiner Winkel zwischen Fuss und Unterschenkel) gibt es keine unangenehme Gegenkraft durch einen im Anschlag befindlichen Schienbeinschoner. Konkret betrifft die vorliegende Erfindung einen Schienbeinschoner mit einem auf Basis eines harten Kunststoffs (oder Metalls oder Kombination davon) ausgebildeten Schienbeinelement, welches eine quer zu einer Längsachse des Schienbeinschoners gekrümmt ausgebildete, konkave Innenseite aufweist, die einen Innenraum für die Aufnahme des Schienbein-Bereichs eines Benutzers umschliesst. Dabei ist der Schienbeinschoner dadurch gekennzeichnet, dass er am dem Fuss des Benutzers zugewandten unteren Ende ein separates, auf Basis eines harten Kunststoffs oder Metalls ausgebildetes flächiges Schiebeelement, mit im wesentlichen gleicher Breite wie das Schienbeinelement aufweist. Dieses Schienbeinelement weist eine dem Schienbeinelement in dessen unterem Bereich angepasste, quer zur Längsachse des Schienbeinschoners gekrümmt ausgebildete, konkave Innenseite auf und eine konvexe Aussenfläche. Zudem ist der Schienbeinschoner dadurch gekennzeichnet, dass nun eben das Schiebeelement im Wesentlichen entlang der Längsachse innerhalb definierter Grenzen gegen eine zum Fuss gerichtete Federkraft dynamisch verschieblich am Schienbeinelement gelagert ist.

Eine erste bevorzugte Ausführungsform dieses Schienbeinschoners ist dadurch gekennzeichnet, dass das Schiebeelement mit seiner konvexen Aussenfläche an der konkaven Innenseite, gewissermassen gleitend an dieser, verlaufend verschieblich angeordnet ist. Es kann auch parallel (d.h. mit gewissem Abstand) zur konkaven Innenseite verlaufend verschieblich gelagert sein.

Generell erweist es sich als vorteilhaft, wenn im entspannten Zustand maximaler Länge des Schienbeinschoners das Schiebeelement auf der dem Innenraum zugewandten Seite des Schienbeinelements angeordnet ist, und dabei also dann vorderseitig über einen Überlappungsbereich mit einer axialen Überdeckungslänge in axialer Richtung vom Schienbeinelement überdeckt ist. Dies vorzugsweise über die gesamte Breite des Schienbeinelements. Diese Überdeckungslänge beträgt vorzugsweise, für eine maximale Stabilität auch bei grossen Belastungen, im längsten Überdeckungsbereich in axialer Richtung 2-15 cm, vorzugsweise im Bereich von 5-10 cm.

Bevorzugtermassen kann das Schiebeelement entlang der Längsachse in einem Bereich von 0.5-10 cm, vorzugsweise in einem Bereich von 1-7 cm, insbesondere vorzugsweise in einem Bereich von 2-5 cm verschoben werden.

Das Schiebeelement kann bevorzugtermassen zur weiteren Schutzwirkung auf der bei Benutzung aussenseitigen Randseite eine nur im Randbereich ausgebildete, den Fuss des Benutzers in Richtung äusseren Knöchelbereich abdeckende nach unten gerichtete Erweiterung aufweisen, wobei vorzugsweise das Schiebeelement und diese Erweiterung einstückig ausgebildet sind.

Auf der Innenseite des Schienbeinelements ist gemäss einer weiteren bevorzugten Ausführungsform wenigstens ein geführter, parallel zur Längsachse angeordneter Federmechanismus vorgesehen. Vorzugsweise wird nicht nur ein einziger solcher Federmechanismus vorgesehen, sondern mehrere, namentlich vorzugsweise um den Umfangsabschnitt im Übergangsbereich verteilt wenigstens zwei oder wenigstens drei derartige Federmechanismen, vorzugsweise gleichmässig verteilt.

Der Federmechanismus umfasst dabei bevorzugtermassen ein Federelement, zum Beispiel in Form einer Spiralfeder, es ist aber auch eine Elastomerfeder oder eine Kombination solcher Elemente möglich. Ebenfalls denkbar sind Umlenkungsmechanismen mit elastischen Bändern. Das Federelement ist dabei bevorzugtermassen in einer Befestigung, vorzugsweise in Form einer Aufnahmeanformung oder Halterung auf der Innenseite des Schienbeinelements mit einem nach unten offenen Sackloch, gelagert. Weiterhin ist das Federelement dabei gegen das Schiebeelement, zum Beispiel unter unmittelbarem oder mittelbarem Anschlag mit der Oberkante des Schiebeelements, verspannt.

Der Federmechanismus kann, um das darunter liegende Bein respektive die darunter liegende Kleidung zu schützen, ein Führungsrohr aufweisen, in dessen Innenraum das Federelement geführt ist. Das Führungsrohr ist dabei bevorzugtermassen mit seinem oberen Ende in der Befestigung befestigt oder verbunden oder bildet Teil dieser Befestigung, und mit seinem unteren Ende über ein Befestigungselement, typischerweise einer Schraube oder Niete, mit dem Schienbeinelement weiter unten. Dabei verfügt das Führungsrohr auf der dem Schienbeinelement zugewandten Seite über eine Ausnehmung für das Schiebeelement, und das Schiebeelement verfügt jeweils für jedes Befestigungselement (bei mehreren Federmechanismen) über einen axial verlaufenden Führungsschlitz, dessen oberes respektive unteres Ende die Grenzen für die axiale Beweglichkeit vorgeben, da das untere Befestigungselement des Führungsrohre durch diesen Schlitz hindurchtritt.

Das Schienbeinelement und/oder das Schiebeelement kann aus einem steifen Kunststoffmaterial ausgebildet sein, vorzugsweise einem faser- und/oder gewebeverstärkten Kunststoffmaterial, insbesondere bevorzugt auf Basis von Polyamid, Polycarbonat, Polyester, Polyäthylen, Polypropylen respektive einer Mischung und/oder oder einem Copolymeren solcher Systeme. Insbesondere können dabei glas- und/oder kohlefaserverstärkte Materialien auf Basis dieser oder anderer Polymere Einsatz finden, und/oder Laminate aus solchen Materialien, wobei dann in unterschiedlichen Schichten des Laminats gleiche oder unterschiedliche Materialien Einsatz finden können.

Auf der Innenseite des Schienbeinelements und/oder Schiebeelements kann ein weiches Material angeordnet sein, bevorzugt in Form wenigstens einer Ausschäumung, einer Schaumstoffschicht, einer Gewebeschicht, einer Vliesschicht oder einer Kombination derartiger Schichten.

Das weiche Material kann insbesondere auf der Innenseite des Schienbeinelements derart angeordnet sein, dass es die axiale Verschieblichkeit des Schiebeelements nicht behindert, bevorzugtermassen indem es einen Schlitz für die Wandung des Schiebeelements aufweist oder indem es im Beweglichkeitsbereich des Schiebeelements ausgenommen ist.

Am Schienbeinelement sind typischerweise Befestigungselemente zur Befestigung des Schienbeinschoners am Bein des Benutzers vorgesehen. Dabei handelt es sich zum Beispiel um paarweise auf wesentlichen gleicher Höhe angeordnete Befestigungslaschen und/oder Ausnehmungen, an denen Befestigungsbänder, insbesondere bevorzugt Gewebebänder, befestigt und/oder hindurchgeführt werden können. Solche Befestigungsbänder können beispielsweise über Klettverschlüsse festgelegt werden, gegebenenfalls in Kombination mit elastischen Bereichen. Die Befestigungsbänder können vorzugsweise, insbesondere auf deren Innenseite, auch mit rutschhemmenden und/oder reibungserhöhenden Mitteln (wie z.B. Siliconprints, oder eingewobenen Gummifäden) versehen sein, um einen besseren Halt des Schützers am Bein des Benutzers zu gewährleisten.

Eine weitere bevorzugte Ausführungsform ist dadurch gekennzeichnet, dass am Schienbeinelement Befestigungselemente zur Befestigung des Schienbeinschoners am Benutzer vorgesehen sind, wobei es sich um im unteren Bereich angeordnete Befestigungselemente zur Befestigung am Schuh des Benutzers handelt. Vorzugsweise können solche Befestigungselemente in Form von Öffnungen ausgebildet sein, insbesondere bevorzugt mit zusätzlichen Haltenasen zum einfachen Einhängen von Schnüren, oder in Form von Befestigungslaschen zur Durchführung von Befestigungsschnüren.

Auch am Schiebeelement können Befestigungselemente zur Befestigung des Schienbeinschoners am Schuh des Benutzers vorgesehen sein.

Auf einer konvexen Aussenseite kann das Schienbeinelement zudem wenigstens eine, sich vorzugsweise über im Wesentlichen die ganze axiale Länge des Schienbeinelements erstreckende, über die Oberfläche erhabene steife oder teilelastische Rippe (oder Kamm) aufweisen, vorzugsweise in Form einer in einem Querschnitt im wesentlichen pyramidalen Rippe mit einer axial verlaufenden Spitze. Diese Rippe kann einstückig mit dem Schienbeinelement und aus dem gleichen Material ausgebildet sein oder als separates Element auf der Aussenseite des Schienbeinelements befestigt sein (beispielsweise durch Kleben, Schrauben, Nieten, o.ä.). Die Rippe selbst kann aus einem reibungsminimierenden Material gefertigt, oder damit beschichtet sein (z.B. Rippe aus Aluminium, z.B. beschichtet mit PTFE). Hieraus ergeben sich die weiteren Optionen, namentlich ein Austausch der Rippen nach deren Abnutzung oder um diese den Eigenschaften der abzuweisenden Torstangen anzupassen. Die Rippen können also weiterhin bevorzugt lösbar auswechselbar am Schienbeinelement befestigt sein. So z.B. mit einem lösbaren Klemm-, Rast-, Schnapp-, oder Schieberast- oder Schiebeschnappmechanismus, mit leicht lösbaren Schrauben, Muttern, Schiebern, oder ähnlichen, ohne erheblichen Werkzeugeinsatz oder Zerstörung der Bauteile lösbaren Mechanismen. Weiter können die Rippen in unterschiedlichen Formen und Aufbauhöhen gefertigt sein, um durch einen Austausch den Schützer individuell anzupassen und diesen in seinen Eigenschaften flexibel den Bedingungen angepasst zu verändern.

Ein solche, auf einer konvexen Aussenseite des Schienbeinelements angeordnete, sich vorzugsweise über im Wesentlichen die ganze axiale Länge des Schienbeinelements erstreckende, über die Oberfläche erhabene steife oder teilelastische Rippe (oder Kamm), vorzugsweise in Form einer in einem Querschnitt im wesentlichen pyramidalen Rippe mit einer axial verlaufenden Spitze, ist auch unabhängig von einer das Schiebeelement im Wesentlichen entlang der Längsachse innerhalb definierter Grenzen gegen eine zum Fuss gerichtete Federkraft dynamischen Lagerung eine Erfindung, insbesondere wenn die Rippen auswechselbar befestigt sind. Die Erfindung betrifft also unabhängig vom obigen auch einen Schienbeinschoner mit einem auf Basis eines harten Kunststoffs oder Metalls ausgebildeten Schienbeinelement, welches eine quer zu einer Längsachse des Schienbeinschoners gekrümmt ausgebildete, konkave Innenseite aufweist, die einen Innenraum für die Aufnahme des Schienbein-Bereichs eines Benutzers umschliesst, dadurch gekennzeichnet, dass auf einer konvexen Aussenseite des Schienbeinelements wenigstens eine, sich vorzugsweise über im wesentlichen die ganze axiale Länge des Schienbeinelements erstreckende, über die Oberfläche erhabene steife Rippe vorgesehen ist, vorzugsweise in Form einer in einem Querschnitt im wesentlichen pyramidale Rippe mit einer im wesentlichen axial verlaufenden Spitze, wobei diese Rippe als auswechselbares separates Element auf der Aussenseite des Schienbeinelements befestigt ist. Diese Rippe kann aus dem gleichen Material ausgebildet sein und als separates Element auf der Aussenseite des Schienbeinelements befestigt sein (beispielsweise durch Kleben, Schrauben, Nieten, o.ä.). Die Rippe selbst kann auch hier wieder aus einem reibungsminimierenden Material gefertigt, oder damit beschichtet sein (z.B. Rippe aus Aluminium, z.B. beschichtet mit PTFE). Hieraus ergeben sich die obigen weiteren Optionen, namentlich ein Austausch der Rippen nach deren Abnutzung oder um diese den Eigenschaften der abzuweisenden Torstangen anzupassen. Die Rippen können also weiterhin bevorzugt lösbar auswechselbar am Schienbeinelement befestigt sein. So auch hier z.B. mit einem lösbaren Klemm-, Rast-, Schnapp-, oder Schieberast- oder Schiebeschnappmechanismus, mit leicht (ggf. rein manuell) lösbaren Schrauben, Muttern, Schiebern, oder ähnlichen, ohne erheblichen Werkzeugeinsatz oder Zerstörung der Bauteile lösbaren Mechanismen. Weiter können die Rippen in unterschiedlichen Formen und Aufbauhöhen gefertigt sein, um durch einen Austausch den Schützer individuell anzupassen und diesen in seinen Eigenschaften flexibel den Bedingungen angepasst zu verändern. Ansonsten können dieselben bevorzugten Merkmale bei einer solchen Konstruktion vorhanden sein, wie sie im Zusammenhang mit der Haupterfindung beschrieben werden, namentlich Befestigungsbänder, innere weiche Polsterung, Kantenschutz, etc.

Das Schiebeelement kann an seiner im Kontakt mit dem Fuss und/oder Schuh des Benutzers tretenden Unterkante, die bevorzugt leicht konkav ausgebildet ist um den Rist aufzunehmen, einen Kantenschutz aufweisen, vorzugsweise in Form eines die Kante umgreifenden Materialstreifens aus Metall und/oder einem Kunststoff, vorzugsweise einem faser- oder gewebeverstärkten Kunststoff.

Des Weiteren betrifft die vorliegende Erfindung ein Paar aus zwei spiegelsymmetrisch ausgestalteten Schienbeinschonern wie oben dargestellt.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine Frontansicht auf einen Schienbeinschoner;
- Fig. 2: eine Seitenansicht von der Innenseite (bezogen auf einen den Schoner tragenden Benutzer);
- Fig. 3: eine Seitenansicht von der Aussenseite (bezogen auf einen den Schoner tragenden Benutzer);
- Fig. 4: eine Ansicht von oben;
- Fig. 5: eine Ansicht von unten;
- Fig. 6: einen axialen Schnitt entlang der Linie A-A in Figur 1
- Fig. 7: eine Ansicht von hinten in den Schienbeinschoner;
- Fig. 8: ein Detail entsprechend Kreis X in Figur 6 zur Illustration des Federungsmechanismus;
- Fig. 9: eine perspektivische Ansicht in den Innenraum von der Aussenseite;
- Fig. 10: eine perspektivische Ansicht auf die Aussenseite;
- Fig. 11: eine erste mögliche Befestigungsvorrichtung;
- Fig. 12: eine zweite mögliche Befestigungsvorrichtung;
- Fig. 13: eine dritte mögliche Befestigungsvorrichtung;
- Fig. 14: eine Frontansicht eines Ausführungsbeispiels mit einem axialen Kamm;
- Fig. 14a: ein horizontaler Schnitt durch ein Schienbeinelement gemäss Figur 14;
- Fig. 15: eine Seitenansicht mit den seitlichen Befestigungselementen; und
- Fig. 16: eine Frontansicht mit Illustration des Kantenschutzes für das Schiebeelement, wobei im Kreis eine Schnittdarstellung angegeben ist.

### BESCHREIBUNG BEVORZUGTER AUSFÜHRUNGSFORMEN

In den Figuren ist ein Ausführungsbeispiel eines Schienbeinschoners nach der Erfindung dargestellt. Der Schienbeinschoner 1 umfasst dabei ein Schienbeinelement 2, das das obere, dem Knie des Benutzers zugewandte Element des Schienbeinschoners bildet. Auf der Unterseite, d.h. auf der dem Fuss des Benutzers zugewandten Seite, ist ein weiteres ebenfalls steifes Schutzelement vorgesehen, das Schiebelement 3. Beide Elemente sind als gewissermassen tunnelförmige Elemente ausgebildet, und umschliessen dabei einen Innenraum 18, in dem das Bein des Benutzers liegt.

Das Schienbeinelement 2 verfügt über eine Aussenseite 5, die konvex ausgebildet ist, und eine Innenseite 16, die konkav ausgebildet ist. Die generelle Ausgestaltung ist dabei ergonomisch und das Element erstreckt sich entlang einer Längsachse 41 von der Oberkante 6, die typischerweise abgerundet ist, zur typischerweise zumindest im zentralen Bereich gerade ausgebildeten Unterkante 4.

In den Figuren ist ein Schienbeinschoner für das rechte Bein eines Benutzers dargestellt, das entsprechende Schutzelement für das linke Schienbein ist spiegelsymmetrisch dazu ausgestaltet.

Auf den jeweiligen Seiten sind die Seitenkanten angeordnet, namentlich auf der Innenseite die Seitenkante 7 und auf der Aussenseite die Aussenkante 8. Der Übergang zwischen der jeweiligen Seitenkante 7/8 und er Unterkante 4 ist abgerundet ausgestaltet, das gleiche gilt für die Übergänge zur Oberkante 6.

Unterhalb anschliessend an das Schienbeinelement 2 und gewissermassen hinter diesem angeordnet ist das Schiebeelement 3 vorgesehen. Das Schiebeelement 3 ist in seiner Krümmung dem unteren Bereich des Schienbeinelements 2 angepasst und verfügt über eine dem Fuss zugewandte, und typischerweise in anliegenden Kontakt mit dem Schuh kommende Unterkante 10. Diese ist leicht konkav um der runden Oberseite des Schuhs gerecht zu sein. Diese Unterkante 10 erweitert sich zudem aussenseitig, d .h. lateral dem Knöchel zugewandt, über eine sich noch weiter nach unten erstreckende aussenseitige Erweiterung 15, die einem weitergehenden Schutz des Aussenbereichs dient.

Auch das Schiebeelement 3 verfügt über eine konvexe Aussenfläche 11, über eine Oberkante 12, über eine innenseitige Seitenkante 13 und eine aussenseitige Seitenkante 14. In den Figuren 1 bis 10 ist ein Ausführungsbeispiel dargestellt, und es zeigen jeweils korrespondierende Bezugszeichen die gleichen Elemente. Der Schienbeinschoner ist in der dargestellten Position in seiner maximalen Länge dargestellt, d.h. das Schiebeelement 3 ist maximal nach unten verschoben und an seinem unteren Anschlag.

Dieses Schiebeelement 3 ist nun relativ zum Schienbeinelement 2 verschieblich gelagert und zwar unter einer Federverspannung, hierfür ist ein Mechanismus vorgesehen, der am besten anhand der Figuren 6 bis 8 verstanden werden kann.

Auf der Innenseite 17 des Schienbeinelements 2 sind in diesem Fall Aufnahmeanformungen 20 vorgesehen, namentlich drei derartige Elemente, gewissermassen um den Umfang verteilt, und diese stellen jeweils nach unten offene Ausnehmung in Form eines Sackloches 21 zur Verfügung. Diese Befestigungen 20 sind in der unteren Hälfe des Schienbeinelements 2 angeordnet.

Generell gilt, dass das Schienbeinelement 2 eine axiale Länge aufweist, die ungefähr mindestens doppelt so gross, vorzugsweise wenigstens viermal so gross ist wie die axiale Länge des Schiebeelements 3 .

In diesen Aufnahmeanformungen 20 ist jeweils ein Führungsrohr 22 beispielsweise aus Aluminium oder einem Kunststoff, befestigt, dies kann über einen Presssitz, ein Kleben oder aber auch über eine Verschraubung erfolgen. Diese sich zum Schiebeelement 3 erstreckenden Führungsrohre 22 dienen als Aufnahme für eine Spiralfeder 23, die oberseitig im Anschlag mit dem Boden der Befestigung 20 ist, sofern nicht das Führungsrohr 22 eine Bodenfläche aufweist.

Im unteren Bereich, d.h. in jenem Bereich des Führungsrohres 22, der nicht im Sackloch 21 steckt, ist das Führungsrohr 22 auf der dem Schienbeinelement 2 zugewandten Seite ausgenommen, d.h. es gibt hier eine Ausnehmung 24, die somit gewissermassen einen Schlitz zwischen der Wand des Schienbeinelementes 2 und dem Rohr 22 zur Verfügung stellt. In diesem Schlitz wandert der entsprechende Wandabschnitt des Schiebeelements 3. Der untere Teil des Führungsrohres 22 ist über eine Schraube 19 mit dem entsprechenden Wandabschnitt des Schienbeinelementes 2 verbunden. Diese Schraube 19 durchtritt auf der anderen Seite einen länglichen Führungsschlitz 25 im Schiebeelement 3. Dieser Führungsschlitz 25 ist im wesentlichen axial angeordnet und verfügt über ein oberes Ende in Form eines oberen Anschlags 26 und ein unteres Ende in Form eines unteren Anschlags 27. Die Führungsschlitze 25 der verschiedenen Federmechanismen sind parallel angeordnet.

Wie bereits oben erwähnt ist der Schienbeinschoner 1 in der in den Figuren dargestellten Form im äussersten Anschlag, d.h. das Schiebelement 3 ist so weit unten wie möglich angeordnet, die Feder 23 maximal entspannt, und entsprechend die Schraube 19 im Anschlag mit dem oberen Anschlag 26 des Schlitzes 25. Die Feder 23 ist nämlich mit ihrer Unterseite im anliegenden Anschlag mit der Oberkante 12 des Schiebeelements 3 und drückt dieses, sofern auf das Schiebeelement 3 von unten keine Gegenkraft ausgeübt wird, in die maximale Anschlagsposition am Rand 26.

Wird nun von unten das Schiebelement 3 nach oben geschoben, beispielsweise weil der Benutzer den Anstellwinkel zwischen dem Schienbein und dem Fuss verkleinert, so verschiebt sich das Schiebeelement 3 hinter das Schienbeinelement 2 gegen die Federkraft der Feder 23. Es ist dabei durch die in diesem Fall drei Führungsschlitze 25 optimal geführt und entsprechend kann sich durch diese gefederte Verschieblichkeit nie ein Schlitz zwischen Schienbein und Fuss ausbilden und es kann auch keine Beeinträchtigung durch einen Gegendruck wegen eines zu kleinen Winkels zwischen Unterschenkel und Fuss auftreten.

Eine solche Schienbeinschonerkonstruktion muss am Benutzer befestigt werden, dies erfolgt einerseits durch Gewebebänder, die an in Figur 15 dargestellten Befestigungslaschen 37 befestigt sind resp. durch in diesen vorgesehen Durchführungsschlitze 39 hindurchgeführt und beispielsweise mit Klettverschlüssen, gegebenenfalls in Kombination mit elastischen Breichen, befestigt werden.

Neben den im oberen Bereich angeordneten Befestigungslaschen 37 wie in Figur 15 dargestellt können im unteren Bereich Befestigungen für eine Befestigung am Schuh vorgesehen werden, wie sie in den Figuren 11 bis 13 dargestellt sind. Eine einfache Befestigungsmöglichkeit kann realisiert werden indem eine Öffnung 28 vorgesehen wird (vgl. Figur 11), welche eine nasenförmige Erweiterung 29 aufweist. Eine Befestigungsschnur, beispielsweise aus Dyneema kann in diesem Fall einfach als Öse von einer Seite in dieses Loch geschoben und über die Nase gestülpt werden, d.h. die Befestigungsschnur muss dann nicht durch das Loch hindurch gefädelt werden.

Eine alternative Konstruktion ist die Befestigung einer eigens dafür vorgesehenen Lasche 30 mit einer Befestigungsöffnung 31, so in Figur 12 dargestellt.

Eine noch weitere Befestigungsmöglichkeit ist eine Lasche 30 (vgl. Figur 13), welche beispielsweise aus Metall ausgebildet ist und an ihrem äusseren Ende einmal gerollt ist, so dass sich eine terminale Befestigungshülse 32 bildet, durch die eine Schnur 33 hindurchgezogen werden kann, und mit dieser Schnur die Konstruktion am Schuh befestigt werden kann.

Eine weitere Verbesserung insbesondere für den Slalombereich lässt sich hinsichtlich Benutzung erreichen, wenn auf der Aussenfläche 5 des Schienbeinelements eine solide zentrale Rippe 34 angeordnet ist, wie dies in den Figuren 14 und 14a dargestellt ist. Diese Rippe kann die Schlagkräfte der Stange optimal auffangen, indem sie einen Kamm 35 und zwei seitliche Flanken 36 aufweist, die Rippe kann entweder völlig steif oder auch leicht elastisch ausgebildet sein, je nach Benutzungsart.

Durch die starke Belastung bei der Benutzung muss der Unterkante 10 des Schiebelements besondere Beachtung geschenkt werden. Wenn das Material, aus dem das Schiebelement 3 besteht, diesen mechanischen Belastungen nicht einfach so standhält, kann es sich als vorteilhaft erweisen, einen eigens zum Schutz dieser Kante dienenden Kantenschutz 40 vorzusehen. Dieser kann beispielsweise in Form einer die Kante umgreifenden Materialschicht, beispielsweise aus einem faserverstärkten Kunststoff, gebildet werden.

**BEZUGSZEICHENLISTE**

| | | | |
|---|---|---|---|
| 1 | Schienbeinschoner | 20 | Aufnahmeanformung |
| 2 | Schienbeinelement, oberes Element von 2 | 21 | Aufnahmeöffnung von 20, nach unten offenes Sackloch |
| 3 | Schiebeelement, unteres Element von 2 | 22 | Führungsrohr |
| | | 23 | Federelement, Spiralfeder |
| 4 | Unterkante von 2 | 24 | Ausnehmung in 22 |
| 5 | konvexe Aussenfläche von 2 | 25 | Führungsschlitz im 3 |
| 6 | Oberkante von 2 | 26 | oberer Anschlag von 25 |
| 7 | innenseitige Seitenkante von 2 | 27 | unterer Anschlag von 25 |
| | | 28 | Befestigungsöffnung |
| 8 | aussenseitige Seitenkante von 2 | 29 | Nase in 28 |
| | | 30 | untere Befestigungslasche |
| 9 | abgerundeter Übergangsbereich | 31 | Befestigungsöffnung in 30 |
| | | 32 | Befestigungshülse in 30 |
| 10 | Unterkante von 3 | 33 | Schnur |
| 11 | konvexe Aussenfläche von 3 | 34 | axialer Kamm |
| 12 | Oberkante von 3 | 35 | Spitze von 34 |
| 13 | innenseitige Seitenkante von 3 | 36 | Flanken von 34 |
| | | 37 | obere Befestigungslasche |
| 14 | aussenseitige Seitenkante von 3 | 38 | Befestigungsschraube/ Befestigungsniete |
| 15 | aussenseitige Erweiterung | 39 | Durchführungsschlitz in 37 |
| | nach unten von 10 | 40 | Kantenschutz bei 10 |
| 16 | konkave Innenseite von 2 | 41 | Längsachse von 1 |
| 17 | konkave Innenseite von 3 | | |
| 18 | Innenraum von 1 | | |
| 19 | Befestigungsschraube | | |

## Patentansprüche

1. Schienbeinschoner (1) mit einem auf Basis eines harten Kunststoffs oder Metalls ausgebildeten Schienbeinelement (2), welches eine quer zu einer Längsachse (41) des Schienbeinschoners gekrümmt ausgebildete, konkave Innenseite (16) aufweist, die einen Innenraum (18) für die Aufnahme des Schienbein-Bereichs eines Benutzers umschliesst,
wobei
der Schienbeinschoner am dem Fuss des Benutzers zugewandten unteren Ende des Schienbeinelements (2) ein separates, auf Basis eines harten Kunststoffs oder Metalls ausgebildetes Schiebeelement (3) aufweist, welches eine dem Schienbeinelement (2) in dessen unteren Bereich angepasste, quer zur Längsachse (41) des Schienbeinschoners gekrümmt ausgebildete, konkave Innenseite (17) aufweist und eine konvexe Aussenfläche (11), **dadurch gekennzeichnet,**
**dass** das Schiebeelement (3) im Wesentlichen entlang der Längsachse (41) innerhalb definierter Grenzen gegen eine zum Fuss gerichtete Federkraft dynamisch verschieblich gelagert ist.

2. Schienbeinschoner (1) nach Anspruch 1, **dadurch gekennzeichnet, dass** das Schiebeelement (3) mit seiner konvexen Aussenfläche (11) an der oder parallel zur konkaven Innenseite (16) verlaufend verschieblich gelagert ist, wobei im entspannten Zustand maximaler Länge des Schienbeinschoners (1) das Schiebeelement (3) auf der dem Innenraum (18) zugewandten Seite vorderseitig über einen Überlappungsbereich mit einer axialen Überdeckungslänge in axialer Richtung überdeckt ist, vorzugsweise über die gesamte Breite des Schienbeinelements (2) überdeckt ist, wobei vorzugsweise die axiale Überdeckungslänge im längsten Überdeckungsbereich von 2-15 cm, vorzugsweise im Bereich von 5-10 cm beträgt.

3. Schienbeinschoner (1) nach einem der vorhergehenden Ansprüche, **dadurch gekennzeichnet, dass** das Schiebeelement (3) entlang der Längsachse (41) in einem Bereich von 0.5-10 cm, vorzugsweise in einem Bereich von 1-7 cm, insbesondere vorzugsweise in einem Bereich von 2-5 cm verschoben werden kann.

4. Schienbeinschoner (1) nach einem der vorhergehenden Ansprüche, **dadurch gekennzeichnet, dass** das Schiebeelement (3) auf der bei Benutzung aussenseitigen Aussenseite eine nur im Randbereich ausgebildete, den Fuss des Benutzers in Richtung äusseren Knöchelbereich abdeckende Erweiterung (15) aufweist, wobei vorzugsweise das Schiebeelement (3) und diese Erweiterung (15) einstückig ausgebildet sind.

5. Schienbeinschoner (1) nach einem der vorhergehenden Ansprüche, **dadurch gekennzeichnet, dass** auf der Innenseite des Schienbeinelements (2) wenigstens ein geführter, parallel zur Längsachse (41) angeordneter Federmechanismus (20-24) vorgesehen ist, wobei vorzugsweise um den Umfangsabschnitt im Übergangsbereich verteilt wenigstens zwei oder wenigstens drei derartige Federmechanismen (20-24), vorzugsweise gleichmässig verteilt, angeordnet sind.

6. Schienbeinschoner (1) nach Anspruch 5, **dadurch gekennzeichnet, dass** der Federmechanismus (20-24) ein Federelement (23), vorzugsweise in Form einer Spiralfeder, welches in einer Befestigung (20), vorzugsweise in Form einer Aufnahmeanformung auf der Innenseite des Schienbeinelements (2) mit einem nach unten offenen Sackloch (21), gelagert ist, und welches gegen das Schiebeelement (3), vorzugsweise unter unmittelbarem oder mittelbarem Anschlag mit der Oberkante (12) des Schiebeelements (3), verspannt ist.

7. Schienbeinschoner (1) nach Anspruch 6, **dadurch gekennzeichnet, dass** der Federmechanismus (20-24) ein Führungsrohr (22) aufweist, in dessen Innenraum das Federelement (23) geführt ist, und welches mit seinem oberen Ende in der Befestigung (20) befestigt ist und mit seinem unteren Ende mit einem Befestigungselement (19) mit dem Schienbeinelement (2), wobei das Führungsrohr (22) auf der dem Schienbeinelement (2) zugewandten Seite über eine Ausnehmung (24) für das Schiebeelement (3) verfügt, und wobei das Schiebeelement jeweils für jedes Befestigungselement (19) über einen axiale verlaufenden Führungsschlitz (25) verfügt, dessen oberes (26) respektive unteres (27) Ende die Grenzen für die axiale Beweglichkeit vorgeben.

8. Schienbeinschoner (1) nach einem der vorhergehenden Ansprüche, **dadurch gekennzeichnet, dass** das Schienbeinelement (2) und/oder das Schiebeelement (3) aus einem steifen Kunststoffmaterial ausgebildet sind, vorzugsweise einem faser- und/oder gewebeverstärkten Kunststoffmaterial, insbesondere bevorzugt auf Basis von Polyamid, Polycarbonat, Polyester, Polyäthylen, Polypropylen respektive einer Mischung und/oder einem Copolymeren solcher Systeme, und/oder auf Basis glas- und/oder kohlefaserverstärkter Materialien und/oder als Laminate ausgebildet sind.

9. Schienbeinschoner (1) nach einem der vorhergehenden Ansprüche, **dadurch gekennzeichnet, dass** das Schienbeinelement (2) und/oder das Schiebeelement (3) aus einem steifen Kunststoffmaterial ausgebildet sind und auf der Innenseite des Schienbeinelements (2) und/oder Schiebeelements (3) ein weiches Material angeordnet ist, bevorzugt in Form wenigstens einer Ausschäumung, einer Schaumstoffschicht, einer Gewebeschicht, einer Vliesschicht oder einer Kombination derartiger Schichten, wobei das weiche Material insbesondere auf der Innenseite des Schienbeinelements (2) derart angeordnet ist, dass es die axiale Verschieblichkeit des Schiebeelements (3) nicht behindert, bevorzugtermassen indem es einen Schlitz für die Wandung des Schiebeelements (3) aufweist oder indem es im Beweglichkeitsbereich des Schiebeelements (3) ausgenommen ist.

10. Schienbeinschoner (1) nach einem der vorhergehenden Ansprüche, **dadurch gekennzeichnet, dass** am Schienbeinelement (2) Befestigungselemente (37, 39) zur Befestigung des Schienbeinschoners am Bein des Benutzers vorgesehen sind, wobei es sich vorzugsweise um paarweise auf gleicher Höhe angeordnete Befestigungslaschen (37) und/oder Ausnehmungen (39) handelt, an denen Befestigungsbänder, insbesondere bevorzugt Gewebebänder, befestigt und/oder hindurchgeführt werden können, wobei insbesondere bevorzugt die Befestigungsbänder über Klettverschlüsse festgelegt werden können.

11. Schienbeinschoner (1) nach einem der vorhergehenden Ansprüche, **dadurch gekennzeichnet, dass** am Schienbeinelement (2) Befestigungselemente (28-32) zur Befestigung des Schienbeinschoners (1) am Benutzer vorgesehen sind, wobei es sich um im unteren Bereich angeordnete Befestigungselemente zur Befestigung am Schuh des Benutzers handelt, und wobei vorzugsweise die Befestigungselemente in Form von Öffnungen (28), insbesondere bevorzugt mit zusätzlichen Haltenasen (29), oder in Form von Befestigungslaschen zur Durchführung von Befestigungsschnüren, handelt.

12. Schienbeinschoner (1) nach einem der vorhergehenden Ansprüche, **dadurch gekennzeichnet, dass** am Schiebeelement (3) Befestigungselemente zur Befestigung des Schienbeinschoners (1) am Schuh des Benutzers vorgesehen sind.

13. Schienbeinschoner (1) nach einem der vorhergehenden Ansprüche, **dadurch gekennzeichnet, dass** auf einer konvexen Aussenseite des Schienbeinelements (2) wenigstens eine, sich vorzugsweise über im wesentlichen die ganze axiale Länge des Schienbeinelements (2) erstreckende, über die Oberfläche erhabene steife Rippe (34) vorgesehen ist, vorzugsweise in Form einer in einem Querschnitt im wesentlichen pyramidale Rippe mit einer im wesentlichen axial verlaufenden Spitze (35), wobei vorzugsweise dieser Rippe (34) einstückig mit dem Schienbeinelement (2) und aus dem gleichen Material ausgebildet ist oder als insbesondere auswechselbares separates Element auf der Aussenseite des Schienbeinelements (2) befestigt ist.

14. Schienbeinschoner (1) nach einem der vorhergehenden Ansprüche, **dadurch gekennzeichnet, dass** das Schiebeelement (3) an seiner im Kontakt mit dem Fuss und/oder Schuh des Benutzers tretenden Unterkante (10) einen Kantenschutz (40) aufweist, vorzugsweise in Form eines die Kante umgreifenden Materialstreifens aus Metall und/oder einem Kunststoff, vorzugsweise einem faser- oder gewebeverstärkten Kunststoff.

15. Paar aus zwei spiegelsymmetrisch ausgestalteten Schienbeinschonern (1) nach einem der vorhergehenden Ansprüche.

## Claims

1. A shin guard (1) having a shin element (2) which is based on a hard plastic or metal and has a concave inner side (16) which is curved transversely with respect to a longitudinal axis (41) of the shin guard and encloses an interior (18) for accommodating the shin region of a user,
wherein
the shin guard, at the lower end of the shin element (2) directed toward the foot of the user, has a separate sliding element (3), which is based on a hard plastic or metal and has a concave inner side (17), which is adapted to the lower region of the shin element (2) and is curved transversely with respect to the longitudinal axis (41) of the shin guard, and also a convex outer surface (11),
charcterized in that
the sliding element (3) is mounted so as to be dynamically movable substantially along the longitudinal axis (41), within defined limits, counter to a spring force directed toward the foot.

2. The shin guard (1) as claimed in claim 1, **characterized in that** the sliding element (3) is mounted so as to be movable with its convex outer surface (11) running on or parallel to the concave inner side (16), wherein, in the relaxed state of maximum length of the shin guard (1), the sliding element (3), on the side directed toward the interior (18), is covered at the front in the axial direction with an axial coverage length across an overlap area, preferably covered across the entire width of the shin element (2), wherein the axial coverage length in the longest coverage area is preferably 2-15 cm, preferably in the range of 5-10 cm.

3. The shin guard (1) as claimed in either of the preceding claims, **characterized in that** the sliding element (3) can be moved along the longitudinal axis (41) in a range of 0.5-10 cm, preferably in a range of 1-7 cm, particularly preferably in a range of 2-5 cm.

4. The shin guard (1) as claimed in one of the preceding claims, **characterized in that** the sliding element (3), on the outer side facing outward during use, has an extension part (15) formed only in the edge area and covering the foot of the user in the direction of the outer ankle area, wherein the sliding element (3) and this extension part (15) are preferably formed in one piece.

5. The shin guard (1) as claimed in one of the preceding claims, **characterized in that** at least one guided spring mechanism (20-24) arranged parallel to the longitudinal axis (41) is provided on the inner side of the shin element (2), wherein at least two or at least three such spring mechanisms (20-24) are distributed, preferably uniformly, preferably distributed about the circumferential portion in the transition area.

6. The shin guard (1) as claimed in claim 5, **characterized in that** the spring mechanism (20-24) is a spring element (23), preferably in the form of a spiral spring, which is mounted in a fastening (20), preferably in the form of a receiving formation on the inner side of the shin element (2) with a downwardly open blind hole (21), and which is braced against the sliding element (3), preferably with direct or indirect abutment on the upper edge (12) of the sliding element (3).

7. The shin guard (1) as claimed in claim 6, **characterized in that** the spring mechanism (20-24) has a guide tube (22), in the interior of which the spring element (23) is guided and which is secured with its upper end in the fastening (20) and with its lower end with a fastening element (19) to the shin element (2), wherein the guide tube (22), on the side directed toward the shin element (2), has a recess (24) for the sliding element (3), and wherein the sliding element has, for each fastening element (19), an axially extending guide slit (25) whose upper end (26) and lower end (27) define the limits for the axial mobility.

8. The shin element (1) as claimed in one of the preceding claims, **characterized in that** the shin element (2) and/or the sliding element (3) are made from a stiff plastics material, preferably a fiber-reinforced and/or fabric-reinforced plastics material, particularly preferably based on polyamide, polycarbonate, polyester, polyethylene, polypropylene or a mixture and/or a copolymer of such systems, and/or based on glass-reinforced and/or carbon-fiber-reinforced materials and/or as laminates.

9. The shin guard (1) as claimed in one of the preceding claims, **characterized in that** the shin element (2) and/or the sliding element (3) are made from a stiff plastics material, and a soft material is arranged on the inner side of the shin element (2) and/or sliding element (3), preferably in the form of at least an expanded foam, a foam layer, a woven layer, a nonwoven layer or a combination of such layers, wherein the soft material is arranged on the inner side of the shin element (2) in particular in such a way that it does not impede the axial mobility of the sliding element (3), preferably since it has a slit for the wall of the sliding element (3), or since it is cut out in the area of mobility of the sliding element (3).

10. The shin guard (1) as claimed in one of the preceding claims, **characterized in that** fastening elements (37, 39) for fastening the shin guard to the leg of the user are provided on the shin element (2), wherein these fastening elements are preferably fastening tabs (37) and/or recesses (39) arranged in pairs at the same height, on which fastening straps, particularly preferably woven straps, can be secured and/or guided through, wherein the fastening straps can particularly preferably be secured with Velcro fasteners.

11. The shin guard (1) as claimed in one of the preceding claims, **characterized in that** fastening elements (28-32) for fastening the shin guard (1) to the user are provided on the shin element (2), wherein these fastening elements are arranged in the lower area for fastening to the shoe of the user, and wherein the fastening elements are preferably in the form of openings (28), particularly preferably with additional retaining lugs (29), or in the form of fastening tabs for guiding through fastening laces.

12. The shin guard (1) as claimed in one of the preceding claims, **characterized in that** fastening elements for fastening the shin guard (1) to the shoe of the user are provided on the sliding element (3).

13. The shin guard (1) as claimed in one of the preceding claims, **characterized in that**, on a convex outer side of the shin element (2), at least one stiff rib (34) is provided which preferably extends over substantially the entire axial length of the shin element (2) and is raised above the surface, preferably in the form of a rib of substantially pyramidal cross section with a substantially axially extending tip (35), wherein this rib (34) is preferably formed in one piece with the shin element (2) and made from the same material or is secured, in particular as an exchangeable separate element, on the outer side of the shin element (2).

14. The shin guard (1) as claimed in one of the preceding claims, **characterized in that** the sliding element (3), at its lower edge (10) coming into contact with the foot and/or shoe of the user, has an edge protector (40), preferably in the form of a material strip of metal and/or plastic, preferably a fiber-reinforced or fabric-reinforced plastic, engaging around the edge.

15. A pair of two shin guards (1), of mirror symmetry, as claimed in one of the preceding claims.

## Revendications

1. Protège-tibia (1) comprenant un élément de tibia (2) réalisé à base d'un plastique dur ou de métal, qui présente un côté intérieur concave (16) réalisé transversalement à un axe longitudinal (41) du protège-tibia, qui entoure un espace intérieur (18) pour recevoir la région du tibia d'un utilisateur,
le protège-tibia présentant, à l'extrémité inférieure de l'élément de tibia (2) tournée vers le pied de l'utilisateur, un élément coulissant séparé (3) réalisé à base d'un plastique dur ou de métal, qui présente un côté intérieur concave (17) adapté à l'élément de tibia (2) dans sa région inférieure, courbé transversalement à l'axe longitudinal (41) du protège-tibia, et une surface extérieure convexe (11),
**caractérisé en ce que**
l'élément coulissant (3) est supporté essentiellement le long de l'axe longitudinal (41) à l'intérieur de limites définies de manière déplaçable dynamiquement contre une force de ressort orientée vers le pied.

2. Protège-tibia (1) selon la revendication 1, **caractérisé en ce que** l'élément coulissant (3) est supporté de manière déplaçable avec sa surface extérieure convexe (11) de manière à s'étendre contre le côté intérieur concave (16) ou parallèlement à celui-ci, l'élément coulissant (3), dans l'état détendu de longueur maximale du protège-tibia (1), étant recouvert dans la direction axiale sur le côté tourné vers l'espace interne (18) du côté avant sur une région de chevauchement avec une longueur de recouvrement axiale, de préférence sur toute la largeur de l'élément de tibia (2), la longueur de recouvrement axiale dans la région de recouvrement la plus longue étant de 2-15 cm, de préférence de l'ordre de 5-10 cm.

3. Protège-tibia (1) selon l'une quelconque des revendications précédentes, **caractérisé en ce que** l'élément coulissant (3) peut être déplacé le long de l'axe longitudinal (41) dans une plage de 0,5-10 cm, de préférence dans une plage de 1-7 cm, en particulier de préférence dans une plage de 2-5 cm.

4. Protège-tibia (1) selon l'une quelconque des revendications précédentes, **caractérisé en ce que** l'élément coulissant (3) présente, sur le côté extérieur du côté extérieur lors de l'utilisation, un élargissement (15) réalisé seulement dans la région du bord, recouvrant le pied de l'utilisateur dans la direction de la région extérieure de la cheville, l'élément coulissant (3) et cet élargissement (15) étant de préférence réalisés d'une seule pièce.

5. Protège-tibia (1) selon l'une quelconque des revendications précédentes, **caractérisé en ce qu'**au moins un mécanisme de ressort guidé (20-24) disposé parallèlement à l'axe longitudinal (41) est prévu sur le côté intérieur de l'élément de tibia (2), au moins deux ou au moins trois mécanismes de ressort de ce type (20-24) étant répartis, de préférence uniformément, sur la portion périphérique dans la région de transition.

6. Protège-tibia (1) selon la revendication 5, **caractérisé en ce que** le mécanisme de ressort (20-24) présente un élément de ressort (23), de préférence sous la forme d'un ressort spiral, qui est supporté dans une fixation (20), de préférence sous la forme d'une formation de réception sur le côté intérieur de l'élément de tibia (2) avec un trou borgne ouvert vers le bas (21), et qui est serré contre l'élément coulissant (3), de préférence par butée directe ou indirecte avec l'arête supérieure (12) de l'élément coulissant (3).

7. Protège-tibia (1) selon la revendication 6, **caractérisé en ce que** le mécanisme de ressort (20-24) présente un tube de guidage (22) dans l'espace intérieur duquel est guidé l'élément de ressort (23) et qui est fixé avec son extrémité supérieure dans la fixation (20) et avec son extrémité inférieure, par un élément de fixation (19), à l'élément de tibia (2), le tube de guidage (22) disposant, sur le côté tourné vers l'élément de tibia (2), d'un évidement (24) pour l'élément coulissant (3), et l'élément coulissant disposant à chaque fois pour chaque élément de fixation (19) d'une fente de guidage s'étendant axialement (25) dont l'extrémité supérieure (26) et l'extrémité inférieure (27) prédéfinissent les limites de déplacement axial.

8. Protège-tibia (1) selon l'une quelconque des revendications précédentes, **caractérisé en ce que** l'élément de tibia (2) et/ou l'élément coulissant (3) sont réalisés en un matériau en plastique rigide, de préférence en un matériau en plastique renforcé par des fibres et/ou par du tissu, en particulier de préférence à base de polyamide, de polycarbonate, de polyester, de polyéthylène, de polypropylène, respectivement d'un mélange et/ou d'un copolymère de tels systèmes, et/ou sont réalisés à base de matériaux renforcés par des fibres de verre et/ou de carbone et/ou sous forme de stratifiés.

9. Protège-tibia (1) selon l'une quelconque des revendications précédentes, **caractérisé en ce que** l'élément de tibia (2) et/ou l'élément coulissant (3) sont réalisés en un matériau en plastique rigide et un matériau souple est disposé sur le côté intérieur de l'élément de tibia (2) et/ou de l'élément coulissant (3), de préférence sous la forme d'au moins un moussage, une couche de mousse, une couche de tissu, une couche de non-tissé ou d'une combinaison de telles couches, le matériau souple étant notamment disposé sur le côté intérieur de l'élément de tibia (2) de telle sorte qu'il ne gêne pas la mobilité axiale de l'élément coulissant (3), de préférence en présentant une fente pour la paroi de l'élément coulissant (3), ou en étant reçu dans une région de déplacement de l'élément coulissant (3).

10. Protège-tibia (1) selon l'une quelconque des revendications précédentes, **caractérisé en ce que** des éléments de fixation (37, 39) sont prévus sur l'élément de tibia (2) pour la fixation du protège-tibia sur la jambe de l'utilisateur, ceux-ci étant des pattes de fixation (37) et/ou des évidements (39) disposés de préférence par paires à la même hauteur, au niveau desquels et/ou à travers lesquels des bandes de fixation, en particulier des bandes de tissu, peuvent être fixées et/ou guidées, notamment de préférence les bandes de fixation pouvant être fixées par le biais de fermetures de type Velcro.

11. Protège-tibia (1) selon l'une quelconque des revendications précédentes, **caractérisé en ce que** des éléments de fixation (28-32) sont prévus sur l'élément de tibia (2) pour fixer le protège-tibia (1) à l'utilisateur, ceux-ci étant des éléments de fixation disposés dans la région inférieure pour la fixation à la chaussure de l'utilisateur, et de préférence les éléments de fixation se présentant sous la forme d'ouvertures (28), en particulier de préférence avec des ergots de retenue supplémentaires (29), ou sous la forme de pattes de fixation pour le passage de lacets de fixation.

12. Protège-tibia (1) selon l'une quelconque des revendications précédentes, **caractérisé en ce que** des éléments de fixation sont prévus sur l'élément coulissant (3) pour la fixation du protège-tibia (1) à la chaussure de l'utilisateur.

13. Protège-tibia (1) selon l'une quelconque des revendications précédentes, **caractérisé en ce qu'**une nervure rigide (34) rehaussée sur la surface, s'étendant de préférence essentiellement sur toute la longueur axiale de l'élément de tibia (2), est prévue sur un côté extérieur convexe de l'élément de tibia (2), de préférence sous la forme d'une nervure de section transversale essentiellement pyramidale, avec une pointe (35) s'étendant essentiellement axialement, cette nervure (34) étant de préférence réalisée d'une seule pièce avec l'élément de tibia (2) et dans le même matériau ou étant fixée en tant qu'élément séparé notamment remplaçable sur le côté extérieur de l'élément de tibia (2).

14. Protège-tibia (1) selon l'une quelconque des revendications précédentes, **caractérisé en ce que** l'élément coulissant (3) présente, sur son arête inférieure (10) venant en contact avec le pied et/ou la chaussure de l'utilisateur, une protection d'arête (40), de préférence sous la forme d'une bande de matériau en métal et/ou en plastique, de préférence en un plastique renforcé par des fibres ou par du tissu, venant en prise autour de l'arête.

15. Paire de deux protège-tibias (1) configurée avec une symétrie spéculaire selon l'une quelconque des revendications précédentes.
